# EUROPÄISCHE PATENTANMELDUNG

(11) **EP 0 570 663 A1**
(43) Veröffentlichungstag der Anmeldung: **24.11.1993**
(21) Anmeldenummer: 93101161.3
(22) Anmeldetag: 27.01.1993
(51) Int. Cl.: E02D 29/14

(54) **Schachtabdeckung oder Strassenaufsatz**

(30) Priorität: 20.05.1992 DE 4216572
(71) Anmelder: PASSAVANT-WERKE AG, D-65322 Aarbergen 7 (DE)
(72) Erfinder: Franzreb, Edgar, W-6209 Aarbergen 1 (DE); Fuchs, Alfred, Dipl.-Ing. (FH), W-6251 Hahnstätten (DE); Kunz, Dieter, Dipl.-Ing., W-6209 Aarbergen 1 (DE); Weiss, Bernhard, W-6209 Aarbergen 1 (DE)

(57) **Zusammenfassung**

Schachtabdeckungen und Straßenaufsätze sind je nach Einbauart bzw. Verkehrsbelastung mit oder ohne dämpfende Einlegestreifen (10) ausgestattet, die in entsprechende Nuten (6) der gußeiseren Zarge des Rahmens (1) und/oder des Schachtdeckels bzw. Rostes (3) eingelegt sind. Für beide Bauformen sind getrennte Modelle bzw. Rohbauteile nötig, die an wechselnden Stellen bearbeitet werden. Erfindungsgemäß werden für beide Ausführungsformen einheitliche Rohbauteile vorgeschlagen, die so bearbeitet und hinsichtlich der Höhe der Einlegestreifen (10) und der Tiefe der Nuten (6) so bemessen werden, daß der Schachtdeckel bzw. Einlegerost (3) mit dämpfenden Einlegestreifen (10) in die bündige Nullage und ohne dämpfende Einlegestreifen (10) in höchstens geringfügig überstehende Einbaulage kommt.

## Beschreibung

Die Erfindung bezieht sich auf Schachtabdeckungen oder Straßenaufsätze, die aus einem auf den Schachthals aufgesetzten, eine gußeiserne Zarge aufweisenden Rahmen und aus einem auf Auflageflächen des Rahmens aufgelegten gußeisernen Einlaufrost oder einem eine gußeiserne Deckelschale aufweisenden Schachtdeckel bestehen.

Es gibt bei Schachtabdeckungen und Straßenaufsätzen jeweils zwei Ausführungen: eine erste Ausführung mit satt aufeinanderliegenden, vorzugsweise bearbeiteten Auflageflächen, und eine zweite Ausführung mit in eine Nut in den Auflageflächen eingelegten Einlagestreifen, die auf Grund ihrer Elastizität als dämpfendes Element wirken.

Bei der Ausführungsform mit Einlagestreifen werden die Nut für den Einlegestreifen und die Gegenfläche mechanisch bearbeitet. Hierfür sind an den Rohgußteilen Bearbeitungszugaben vorgesehen. Es gibt deshalb für beide Ausführungsformen getrennte Modelle, was den Herstell- und Rohteillageraufwand erhöht. Es besteht der Wunsch, die beiden Teile der Schachtabdeckung bzw. des Straßenaufsatzes so zu modifizieren, daß ein Modell für beide Ausführungsformen ausreicht. Diese Aufgabe kann auf mehrere Arten gelöste werden. In einer ersten Ausführungsform der Erfindung ist die Nut für den Einlegestreifen vorgegossen, Sie wird für die Ausführungsform mit Einlegestreifen so tief bearbeitet und auf der Gegenfläche so viel Material abgetragen, daß der richtig bemessene Einlegestreifen den Deckel bzw. Einlaufrost in die bündige Nullage bringt. Bei der Ausführungsform ohne Einlegestreifen sind die Auflagefläche bzw. die Gegenfläche so bemessen, daß der Deckel bzw. Einlaufrost höchstens geringfügig übersteht. Mit dieser Erfindung wird überraschenderweise die Modellvielfalt erheblich verringert.

Bei einer zweiten Ausführungsart der Erfindung hat der Einlegestreifen ein T-förmiges Profil. Der über die Nut vorstehende Quersteg hat etwa die Breite der Auflagefläche bzw. Gegenfläche und legt sich demnach auf auf beiden Flächen auf. Der Materialabtrag ist darauf abgestimmt und führt zu einer flächenbündigen Einlegestellung des Deckels bzw. Einlaufrostes.

Eine weitere Ausführungsform der Erfindung ist dadurch gekennzeichnet, daß auf der Auflagefläche, die der die vorgegossene Nut enthaltenden Gegenfläche gegenüberliegt, eine hochstehende Leiste angegossen ist, die in die vorgegossene Nut ragt. In der Ausführungsform mit Einlegestreifen stützt sich der Deckel bzw. Einlaufrost auf der so weit abgetragenen Leiste ab, daß die flächenbündige Nullage erreicht wird. Im unbearbeiteten Zustand ohne Einlegestreifen sind die neben der Nut und der Leiste liegenden Teile der Auflagefläche bzw. Gegenfläche so bemessen, daß sich ein höchstens geringfügiger Überstand ergibt. Es ist vorteilhaft, den oberen Rand des Rahmens mit einer gleichmäßig auf den Umfang verteilten Anzahl von flachen Vorsprüngen zu versehen, deren Höhe in etwa dem Überstand entspricht.

In den Zeichnungen sind weitere Ausführungsmöglichkeiten im Detail dargestellt

### Fig. 1/2

Der Schnitt zeigt einen Rahmen 1 für einen Straßenaufsatz mit L-Profil und einen mit Einlaufschlitzen 2 versehenen Einlaufrost 3, der mit seinen zwei Stirnkanten 4 auf Gegenflächen 5 im Rahmenschenkel aufliegt. Fig. 1 zeigt die Ausführungsform ohne dämpfenden Einlegestreifen. In der Auflagefläche 4 des Einlaufrostes 3 ist eine Nut 6 vorgegossen. Demzufolge liegt der Einlaufrost 3 im unbearbeiteten Zustand nur mit den neben der Nut 6 liegenden Teilen der Auflagefläche 4 auf der Gegenfläche 5 auf. Die Höhe der Flächen ist so bemessen, daß der Einlaufrost 3 nur geringfügig übersteht (Maß 7). Damit der Überstand wenigstens zum Teil unsichtbar gemacht wird, erhält der obere Rand 8 des Rahmens 1 flache Vorsprünge 9 mit der Höhe des Überstands 7.

Für die Ausführungsform mit Einlegestreifen 10 (Fig. 2) werden beide Auflageflächen 4', 5' und die Nut 6' so weit bearbeitet, daß der ein T-förmiges Profil (mit Quersteg 12) aufweisende Einlegestreifen 11 mit der Dicke des Querstegs 12 den Einlaufrost 3 in die flächenbündige Nullage bringt. Der Quersteg 12 entspricht der Breite der Auflageflächen 4', 5'.

### Fig. 3

Diese Ausführungsart ist eine Umkehrung derjenigen von Fig. 1/2: die Nut 6'' für den Einlegestreifen 10 liegt in der Auflagefläche 5'' des Rahmens 1'.

### Fig. 4/5

Die eingegossene Nut 16 bei dieser Bauart ist so breit, daß eine an der Gegenfläche 15 angegossene Leiste 17 auch im unbearbeiteten Zustand in die Nut 16 paßt. Der Einlaufrost 13 liegt demnach nur mit den neben der Nut 16 liegenden Teilen seiner Gegenfläche 14 auf den neben der Leiste 17 liegenden Teilen der Auflagefläche 15 auf. Die Leiste 17' wird sodann so weit abgetragen und die Nut 16' so weit vertieft, daß der in die Nut 16' eingesetzte Einlegestreifen 20 den Einlaufrost 13' in die in Fig. 5 gezeigte Nullage bringt, in der er bündig mit dem Rand des Rahmens abschließt.

### Fig. 6/7

Bei diesem Beispiel der Erfindung sind die Maße der Leiste 27 und der Nut 26 anders gewählt. Die Leiste 27 ist höher als die Nut 26 tief ist, so daß die Nut 26 mit ihrem Grund auf der Oberseite der Leiste 27 aufliegt. Nach dem Abtragen der Leiste 27' und dem Vertiefen der Nut 26' (Fig. 7) ergibt dann der eingesetzte Einlegestreifen 30 eine flächenbündige Einlegestellung des Einlaufrostes 23.

### Fig. 8/9

Dieser Straßenaufsatz enthält keine vorgegossene Nut im Einlaufrost 33. Die Höhe der Leiste 37 auf der Auflagefläche des Rahmens 31 ist unbearbeitet so bemessen, daß der Einlaufrost 33 die nur geringfügig überstehende Einbaulage einnimmt. Für den mit Einlegestreifen 40 ausgestatteten Einlaufrost (Fig. 9) wird die Leiste 37' so weit abgetragen, daß der Einlaufrost in die Nullage gerät.

### Fig.10/11

Im Gegensatz zu Fig. 4/5 ist hier keine Leiste vorgesehen, die für die Bauart mit Einlegestreifen abgetragen werden müßte. Die Gegenfläche 44 am Einlaufrost 43 ist glatt durchgehend, so daß sie im unbearbeiteten Zustand auf den neben der vorgegossenen Nut 46 liegenden Teilen der Auflagefläche 45 aufliegt. Für die zweite Ausführung (Fig. 11) werden Nut 46' und Gegenfläche 44' bearbeitet, wodurch der im Rahmen 41 eingesetzte Einlegestreifen 40 den Einlaufrost 43' in der Nullage hält.

## Patentansprüche

1. Schachtabdeckung oder Straßenaufsatz, bestehend aus einem auf den Schachthals aufgesetzten, eine gußeiserne Zarge aufweisenden Rahmen und einem auf Auflageflächen des Rahmens aufgelegten Schachtdeckel oder Einlaufrost, **dadurch gekennzeichnet**, daß in die Auflagefläche (5, 5'') im Rahmen (1, 1') oder in die Gegenfläche (4) im Schachtdeckel bzw. Einlaufrost (3) eine Nut (6, 6'') zum wahlweisen Einlegen eines dämpfenden Einlegestreifens (10) vorgegossen ist, daß die Auflage- und Gegenflächen (4, 5) im unbearbeiteten Zustand so bemessen sind, daß der ohne Einlegestreifen (10) eingelegte Deckel bzw. Einlaufrost (3) höchstens geringfügig übersteht, und daß der Einlegestreifen (10) im Verhältnis zu dem Materialabtrag am Grund der Nut (6, 6'', 9) und an der Gegenfläche (5, 4'') in der Höhe so bemessen ist, daß der Deckel bzw. Einlaufrost (3) mit Einlegestreifen (10) im eingelegten Zustand in die Nullage kommt.

2. Schachtabdeckung oder Straßenaufsatz, bestehend aus einem auf den Schachthals aufgesetzten, eine gußeiserne Zarge aufweisenden Rahmen und einem auf Auflageflächen des Rahmens aufgelegten Schachtdeckel oder Einlaufrost, **dadurch gekennzeichnet**, daß in einer Auflagefläche (14) eine Nut (16) zum Einlegen eines Einlagestreifens (20) vorgegossen ist, daß an der Gegenfläche (15) eine in die Nut (16) vorspringende Leiste (17) angegossen ist, daß die zur Auflage benutzten Teile der Auflagefläche (14, 15) neben der Nut (16) bzw. der Leiste (17) im unbearbeiteten Zustand eine höchstens geringfügig überstehende Einlegestellung des Deckels bzw. Einlaufrostes (13) ergeben, und daß der Einlegestreifen (10) in der Höhe im Verhältnis zum Materialabtrag auf der Oberseite der Leiste (17') und im Grund der Nut (16') so bemessen ist, daß der sich auf der Oberseite der Leiste (17') abstützende Einlegestreifen (20) eine Nullage des Deckels bzw. Einlaufrostes (13') ergibt.

3. Schachtabdeckung oder Straßenaufsatz bestehend aus einem auf den Schachthals aufgesetzten, eine gußeiserne Zarge aufweisenden Rahmen und eine auf Auflageflächen des Rahmens aufgelegten Schachtdeckel oder Einlaufrost, **dadurch gekennzeichnet**, daß in einer Auflagefläche eine einen Einlegestreifen (30) aufnehmende Nut (26) vorgegossen ist, daß an der Gegenfläche eine in die Nut (26) vorspringende Leiste (27) angegossen ist, daß die Tiefe der Nut (26) und die Höhe der Leiste (27) so zueinander bemessen sind, daß der auf der unbearbeiteten Leiste (27) aufliegende unbearbeitete Grund der Nut (26) eine höchstens geringfügig überstehende Einlagestellung des Deckels bzw. Einlaufrostes (23) ergibt und daß der Materialabtrag am Grund der Nut (26') und an der Oberseite der Leiste (27') im Verhältnis zur Höhe des Einlegestreifens (30) so bemessen sind, daß der Deckel bzw. Einlaufrost (23') mit auf der Oberseite der Leiste (27') aufliegendem Einlagestreifen (30) in die Nullage kommt.

4. Schachtabdeckung oder Straßenaufsatz, bestehend aus einem auf den Schachthals aufgesetzten, eine gußeiserne Zarge aufweisenden Rahmen und einem auf Auflageflächen des Rahmens aufgelegten Schachtdeckel oder Einlaufrost, **dadurch gekennzeichnet**, daß die Auflagefläche eine angegossene Leiste (37) aufweist, die in ihrer unbearbeiteten Höhe im Verhältnis zur Höhe des Deckels oder Einlaufrostes (33) so bemessen ist, daß der auf der Oberseite der Leiste (37) aufgelegte Deckel bzw. Einlaufrost (33) in eine höchstens geringfügig überstehende Einlegestellung kommt, und daß der Materialabtrag an der Oberseite der Leiste (37') im Verhältnis zu dem Überstand des in eine bearbeitete Nut der Gegenfläche eingelegten Einlagestreifens (40) so bemessen ist, daß der mit dem Einlagestreifen (40) auf der bearbeiteten Leiste (37') aufliegende Deckel bzw. Rost (33) in die Nullage kommt.

5. Schachtabdeckung oder Straßenaufsatz nach Anspruch 1, **dadurch gekennzeichnet**, daß der Einlegestreifen (10) ein T-förmiges Profil hat, wobei der Quersteg (12) etwa die Breite der Auflageflächen (4', 5') hat, und daß die Dicke des Querstegs (12) im Verhältnis zum Materialabtrag auf den neben der Nut (6') liegenden Teilen der Auflagefläche (4') und der Gegenfläche (5') so bemessen ist, daß der mit Einlegestreifen (10) eingelegte Deckel oder Einlaufrost (3) in die Nullage kommt.

6. Schachtabdeckung oder Straßenaufsatz nach einem der Ansprüche 1 bis 5, **dadurch gekennzeichnet**, daß die Oberkante (8) des Rahmens (1) gleichmäßig über den Umfang verteilte flache Erhöhungen (9) aufweist, deren Höhe etwa dem Überstand (7) des Deckels bzw. des Einlaufrostes (3) entspricht.
